# EUROPÄISCHE PATENTSCHRIFT

(11) **EP 4 169 130 B1**
(45) Veröffentlichungstag und Bekanntmachung des Hinweises auf die Patenterteilung: **06.08.2025**
(21) Anmeldenummer: 21730602.6
(22) Anmeldetag: 08.06.2021
(51) Int. Cl.: H01R 13/518, H01R 13/64

(54) **MODULAR AUFBAUBAREN STECKVERBINDER**
MODULAR CONNECTOR
CONNECTEUR MODULAIRE

(30) Priorität: 18.06.2020 EP 20180821; 18.06.2020 EP 20180815
(43) Veröffentlichungstag der Anmeldung: 26.04.2023
(73) Patentinhaber: Stäubli Electrical Connectors AG, 4123 Allschwil (CH)
(72) Erfinder: DOPPLER, Alexander, 4123 Allschwil (CH); KIRY, Sylvestre, 68220 Leymen (FR)
(74) Vertreter: Frischknecht, Harry Ralph
(86) Internationale Anmeldenummer: PCT/EP2021/065244
(87) Internationale Veröffentlichungsnummer: WO 2021/254822

(56) Entgegenhaltungen:
- EP-A1- 2 917 974
- EP-A2- 0 742 608
- EP-A2- 1 063 731
- DE-A1- 102015 104 562

## Beschreibung

### TECHNISCHES GEBIET

Die vorliegende Erfindung betrifft einen modular aufbaubaren Steckverbinder nach dem Oberbegriff von Anspruch 1.

### STAND DER TECHNIK

Modulare Steckverbinder sind aus dem Stand der Technik bekannt. Beispielsweise offenbart die EP 0 742 608 einen derartigen Steckverbinder. Modulteile, in welchen die elektrischen Leiterelemente angeordnet sind, werden dabei mit einem Rahmen verbunden. Mit einer Rastlasche werden die Modulteile dann zum Halterahmen gesichert. Nachteilig am Steckverbinder gemäss der EP 0 742 608 ist beispielweise die ungenaue Positionierung der einzelnen Module.

Aus der JP-H09-147960 ist ein weiterer Steckverbinder mit Modulen, die zu einem Grundelement befestigt werden, bekannt geworden. Hier ergeht der Nachteil, dass Rastelemente innenseitig liegen, was die nachteilig ist bezüglich der Zugänglichkeit.

EP2917974A1 offenbart einen modularen Steckverbinder nach dem Oberbegriff des Anspruchs 1.

### DARSTELLUNG DER ERFINDUNG

Ausgehend von diesem Stand der Technik liegt der Erfindung eine Aufgabe zugrunde, einen modularen Steckverbinder anzugeben, welcher die Nachteile des Standes der Technik überwindet. Insbesondere ist eine Aufgabe der vorliegenden Erfindung, einen modularen Steckverbinder anzugeben, dessen Steckverbindermodule einfacher montierbar sind.

Diese Aufgabe löst der Gegenstand vom Anspruch 1. Demgemäss umfasst ein modularer Steckverbinder einen Halterahmen mit zwei parallel zueinander verlaufenden Seitenwänden, die einen Aufnahmeraum seitlich begrenzen, und mindestens ein Steckverbindermodul, das in den Aufnahmeraum einsetzbar ist. Die Seitenwände weisen an den dem Aufnahmeraum zugewandten Innenseiten eine Vielzahl von halterahmenseitigen Führungselementen auf und das mindestens eine Steckverbindermodul weist an dessen Aussenseite mindestens ein steckverbindermodulseitiges Führungselement auf. Das mindestens eine steckverbindermodulseitige Führungselement ist in die halterahmenseitigen Führungselemente einsteckbar und zwar derart, dass das Steckverbindermodul im Aufnahmeraum positionsgenau gelagert ist. Die Seitenwände weisen an dessen Aussenseiten eine Raststruktur auf und das Steckverbindermodul weist mindestens eine Rastlasche auf, die ausserhalb des Aufnahmeraums in die Raststruktur eingreift. Das mindestens eine Steckverbindermodul umfasst mindestens ein Funktionselement, wie ein elektrisches Funktionselement oder ein optisches Funktionselement oder ein fluidisches Funktionselement, mit welchem Funktionselement im zusammengesteckten Zustand mit einem Funktionselement eines Steckverbindermodul eines weiteren Steckverbinders ein funktionaler Kontakt herstellbar ist.

Durch die Anordnung der Führungselemente im Inneren des Aufnahmeraums werden die Führungselemente von äusseren mechanischen Einflüssen gut geschützt. Durch die Anordnung der Raststruktur aussenseitig ergeht der Vorteil, dass die Rastlasche gut zugänglich bleibt und ein einzelnes Steckverbindermodul vergleichsweise einfach montiert und ausgetauscht werden kann.

Zwei modulare Steckverbinder nach der vorliegenden Erfindung lassen sich miteinander verbinden und bilden dann ein Steckverbinderanordnung. Mit anderen Worten wird bei einer Steckverbinderanordnung ein erster erfindungsgemässer Steckverbinder mit einem zweiten erfindungsgemässen Steckverbinder verbunden. Die Funktionselemente sind entsprechend ausgebildet, dass zwischen den Funktionselementen des ersten Steckverbinders und den Funktionselementen des zweiten Steckverbinders ein funktionaler Kontakt hergestellt werden. Die folgende Beschreibung ist dabei auf sowohl auf den ersten als auch auf den zweiten Steckverbinder anwendbar. Der erste und der zweite Steckverbinder sind dabei entlang einer geradlinigen Steckrichtung miteinander verbindbar.

Unter der Ausdrucksweise "Funktionselement" wird beispielsweise ein elektrischer Steckverbinder mit einer Stiftseite oder einer dazu passenden Buchsenseite verstanden. Die Stiftseite ist dabei in einem Steckverbindermodul eines ersten Steckverbinders und die Buchsenseite ist in einem Steckverbindermodul eines zweiten Steckverbinders, der mit dem ersten Steckverbinder verbunden wird. Über den elektrischen Steckverbinder können Datensignale oder aber auch elektrische Energie übertragen werden. Das Funktionselement kann aber auch ein fluidisches, insbesondere ein pneumatisches, Funktionselement sein. Bezüglich der Zuordnung von den als Buchsenseiten und den als Steckerseiten ausgebildeten Steckverbindermodulen ist es denkbar, einem Halterahmen alle Buchsenseiten und an einem anderen Halterahmen alle Steckerseiten anzuordnen. Es ist aber auch möglich an einem Halterahmen sowohl Buchsenseiten als auch Steckerseiten anzuordnen.

Vorzugsweise ist die Raststruktur an der Aussenseite eine sich vollständig über die gesamte Länge der Seitenwand erstreckende Nut. Hierdurch ergeht der Vorteil, dass für alle einzusetzenden Steckverbindermodule unabhängig von ihrer Lage im Halterahmen eine einzige Raststruktur angegeben werden kann.

Vorzugsweise kommt die Rastlasche des Steckverbindermoduls im mit dem Halterahmen verbundenen Zustand auf der Aussenseite des Halterahmens zu liegen. Hierdurch kann eine besonders gute Zugänglichkeit geschaffen werden.

Vorzugsweise sind pro Steckverbindermodul zwei Rastlaschen angeordnet, wobei die eine Rastlasche mit der Raststruktur der einen Seitenwand und die andere Rastlasche mit der Raststruktur der anderen Seitenwand in den Eingriff kommt. Hierdurch wird das Steckverbindermodul beidseitig mit dem Halterahmen verbunden, was für eine gute Lagerung des Steckverbindermoduls sorgt.

Vorzugsweise weist die Rastlasche eine Breite auf, welche sich über die gesamte Breite des Steckverbindermoduls erstreckt. Besonders bevorzugt ist die Rastlasche aber nicht breiter als die Breite B des Steckverbindermoduls 5. Durch diese Ausbildung kann die Steifigkeit und somit auch die Robustheit gegenüber äusseren Einflüssen verbessert werden.

Vorzugsweise weist die Aussenseite der Seitenwand in dem Bereich, in welchem die Rastlasche zu liegen kommt, einen Vertiefungsbereich auf, welcher sich von einer äusseren Seitenfläche der Aussenseite in die Seitenwand hineinerstreckt, wobei der Vertiefungsbereich und die Rastlasche derart ausgebildet sind, dass die Rastlasche im Wesentlichen nicht über die äussere Seitenfläche hervorsteht, insbesondere dass die Rastlasche im Wesentlichen bündig mit der äusseren Seitenfläche ist. Durch den Vertiefungsbereich sind die Rastlaschen eingebettet, wodurch einerseits eine kompakte Struktur entsteht und wodurch andererseits eine Struktur entsteht, bei welcher die Rastlaschen nicht einfach zu lösen sind.

Weiter weist die Seitenwand an ihrer hinteren Stirnseite, ein erstes Positionierungselement auf, welches mit einem am Steckverbindermodul angeordneten zweiten Positionierungselement, zusammenarbeitet. Durch die Anordnung der Positionierungselemente an der Stirnfläche ergeht der weitere Vorteil, dass das Steckverbindermodul durch ein zusätzliches Element geführt wird.

Besonders bevorzugt ist das erste Positionierungselement eine Nocke und das zweite Positionierungselement ist eine Aufnahme, in welche die Nocke eingreift. Alternativerweise ist das zweite Positionierungselement eine Nocke und das erste Positionierungselement ist eine Aufnahme, in welche die Nocke eingreift.

Vorzugsweise ist das steckverbindermodulseitige Führungselement mindestens ein Führungskamm und das halterahmenseitige Führungselement ist mindestens eine Führungsrille, wobei der mindestens ein Führungskamm in die mindestens eine Führungsrille eingreift.

Die Führungsrille und der Führungskamm sind demnach komplementär bzw. passend zueinander ausgebildet.

Vorzugsweise sind die Führungsrillen und der Führungskamm in die gleiche Richtung orientiert wie die Steckrichtung des Steckverbinders.

Vorzugsweise sind die Führungselemente an einer der beiden Seitenwände unterschiedlich zu den Führungselementen an der anderen der beiden Seitenwände ausgebildet, derart, dass eine Codierung für die Orientierung der Steckverbindermodule erreicht werden kann.

Besonders bevorzugt erstrecken sich die Führungselemente jeweils über mindestens die Hälfte der Tiefe des Aufnahmeraums. Mit anderen Worten gesagt erstrecken sich die Führungselemente über mindestens die Hälfte der Tiefe der Seitenwand.

Besonders bevorzugt weisen die halterahmenseitigen Führungselemente und/oder die steckverbindermodulseitigen Führungselement einen Hauptführungsbereich und einen Einführbereich auf, wobei das Spiel zwischen dem Steckverbindermodul und dem Halterahmen im Einführbereich grösser ist als im Hauptführungsbereich. Hierdurch kann für die Montage des Steckverbindermoduls eine besonders vorteilhafte Struktur geschaffen werden.

Vorzugsweise weist das mindestens eine Steckverbindermodul eine Seitenfläche auf, wobei der Abstand zwischen der Seitenfläche und den Führungselementen derart ausgebildet ist, dass zwei benachbarte Steckverbindermodule miteinander an den Seitenflächen in Kontakt bringbar sind. Hierdurch kann der zur Verfügung stehende Aufnahmeraum besonders gut ausgenützt werden.

Vorzugsweise verfügt der Halterahmen über zwei Querwände, welche jeweils endseitig an den Seitenwänden angeordnet sind und die Seitenwände verbinden, wobei die Seitenwände und die Querwände vorzugsweise einstückig ausgebildet sind.

Besonders bevorzugt ist der Halterahmen als Rechteck ausgebildet. Der Aufnahmeraum ist vorzugsweise als Quader ausgebildet.

Vorzugsweise weisen die Querwände aussenseitig eine Aufnahme auf, in welche ein Erdungskontaktelement gehalten wird, wobei das Erdungskontaktelement aus einem elektrisch leitenden Material ist. Das Erdungskontaktelement dient als Erdungskontakt, wobei es dann mit dem Erdungskontaktelement eines zweiten Steckverbinders verbunden wird.

Bevorzugt weist der Halterahmen eine Führungsstruktur auf, mit welcher zwei Halterahmen bei der Steckbewegung geführt werden. Die Führungsstruktur ist vorzugsweise an den beiden Querwänden angeordnet. Vorzugsweise weist die Führungsstruktur Codierungselement auf, so dass ein falsches Zusammenstecken verunmöglicht wird.

Vorzugsweise weist das mindestens eine Steckverbindermodul eine Kontaktseite auf, über welche das Funktionselement für einen Steckvorgang mit einem anderen Steckverbinder zugänglich ist. Das Steckverbindermodul weist vorzugsweise weiter eine Anschlussseite auf, über welche das Funktionselement mit einem Anschlusselement, wie einem Anschlusskabel oder einem Anschlussschlauch verbindbar ist. Vorzugsweise ist das Steckverbindermodul mit seiner Kontaktseite voran in den Aufnahmeraum einsetzbar.

Mit anderen Worten heisst dies, dass das Steckverbindermodul in Steckrichtung von zwei Steckverbindern in den Aufnahmeraum einsetzbar sind.

Vorzugsweise steht die Rastlasche von der Anschlussseite ab.

Vorzugsweise weisen die Seitenwände eine vordere Stirnseite und eine hintere Stirnseite auf, wobei die Rastlasche sich über die hintere Stirnseite erstreckt und wobei die vordere Stirnseite im mit einem weiteren Steckverbinder verbundenen Zustand zur vorderen Stirnseite des weiteren Steckverbinders orientierbar ist.

Vorzugsweise ragt das Steckerverbindermodul in Steckrichtung gesehen aus dem Aufnahmeraum hinaus. Vorzugsweise ist das Steckverbindermodul derart ausgebildet, dass zwischen der Seitenwand und dem Steckverbindermodul ein Zwischenraum entsteht, in welchen ein hinausragenden Steckverbindermodul eines zu verbindenden Steckverbinders einragen kann. Mit anderen Worten gesagt ragt aus dem Aufnahmraum hinausragende Steckerverbindermodul des ersten Steckverbinders in den Zwischenraum des zweiten Steckverbinders ein.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines modularen Steckverbinders nach einer besonders bevorzugten Ausführungsform;
- Fig. 2a: eine weitere perspektivische Ansicht des modularen Steckverbinders nach Figur 1;
- Fig. 2b: eine Detailansicht eines Steckverbindermoduls für den modularen Steckverbinder nach einer der vorhergehenden Figuren;
- Fig. 3: eine perspektivische Ansicht von zwei zusammenzusteckenden Steckverbindern gemäss den Figuren 1 und 2a;
- Fig. 4: eine perspektivische Ansicht des zusammengesteckten Steckverbinders nach Figur 3;
- Fig. 5a: eine Schnittdarstellung durch den zusammengesteckten Steckverbinder nach Figur 4;
- Fig. 5b: eine Schnittdarstellung durch den zusammengesteckten Steckverbinder nach Figur 4;
- Fig. 6: eine perspektivische Explosionsdarstellung der Figuren 3 bis 5; und
- Fig. 7: eine perspektivische Ansicht eines Halterahmens für einen weiteren Steckverbinder.

### BESCHREIBUNG BEVORZUGTER AUSFÜHRUNGSFORMEN

In den Figuren 1 und 2a werden perspektivische Ansichten eines modularen Steckverbinders 1 gezeigt. Die Figuren 3 bis 6 zeigen sodann zwei der Steckverbinder 1, die miteinander zusammengesteckt werden können.

Der modulare Steckverbinder 1 umfasst einen Halterahmen 2 und mindestens ein Steckverbindermodul 5, das am Halterahmen 2 gelagert ist. Typischerweise sind eine Mehrzahl von unterschiedlichen Steckverbindermodulen 5 am Halterahmen 2 gelagert, wobei die Art der Steckverbindermodul 5 unterschiedlich sein kann.

Der Halterahmen 2 umfasst zwei parallel zueinander verlaufende Seitenwände 3, die einen Aufnahmeraum 4 seitlich begrenzen. Die Seitenwände 3 sind dabei beabstandet zueinander angeordnet. An den freien Enden der Seitenwände 3 sind Querwände 21 angeordnet, welche die beiden Seitenwände 3 miteinander verbinden. Die Seitenwände 3 und hier auch die Querwände 21 begrenzen dabei einen Aufnahmeraum 4. Der Aufnahmeraum 4 ist in der gezeigten Ausführungsform im Wesentlichen als Quader ausgebildet.

Das mindestens eine Steckverbindermodul 5 ist mindestens teilweise in den Aufnahmeraum 4 einsetzbar und wird, wie bereits erwähnt, am Halterahmen 2 gelagert.

Die Seitenwände 3 weisen an den dem Aufnahmeraum 4 zugewandten Innenseiten 6 eine Vielzahl von halterahmenseitigen Führungselementen 7 auf. Weiter weist das mindestens eine Steckverbindermodul 5 an dessen Aussenseite 8 mindestens ein steckverbindermodulseitiges Führungselement 9 auf. Die beiden Führungselemente 7, 9 dienen der Führung der Steckverbindermoduls 5 während des Montagevorgangs und der positionsgenauen Lagerung nach erfolgter Montage. Das mindestens eine steckverbindermodulseitige Führungselement 9 ist dabei in die halterahmenseitige Führungselemente 7 einsteckbar, und zwar derart, dass das Steckverbindermodul 5 in den Aufnahmeraum 4 einschiebbar und nach erfolgtem Einschieben im Aufnahmeraum 4 positionsgenau gelagert ist. Die Führungselemente 7, 9 für das Steckverbindermodul 5 ragen bei einer Einschubbewegung E in den Aufnahmeraum 4 hinein.

Die Zahl der steckverbindermodulseitigen Führungselemente 9 ist im Wesentlichen von der Breite des Steckverbindermoduls 5 abhängig.

Die Seitenwände 3 weisen an deren Aussenseiten 10 eine Raststruktur 11 auf. Weiter weist das Steckverbindermodul 5 mindestens eine Rastlasche 12 auf, die ausserhalb des Aufnahmeraums 4 in die Raststruktur 11 eingreift.

Das mindestens eine Steckverbindermodul 5 weist mindestens ein Funktionselement 13 auf. Das Funktionselement 13 kann beispielsweise ein elektrisches Kontaktelement, das als Stiftseite oder als Buchsenseite ausgebildet ist, sein. Das Funktionselement kann aber auch ein fluidisches Funktionselement, wie eine pneumatische Kupplung, sein. Mit dem Funktionselement 13 ist im zusammengesteckten Zustand zweier Steckverbinder 1 ein funktionaler Kontakt herstellbar. Dies wird dann anhand der Figuren 3 bis 5 noch detaillierter erläutert.

Die Raststruktur 11 an den Aussenseiten 10 der Seitenwände 3 ist in der gezeigten Ausführungsform eine sich vollständig in die gesamte Länge L der Seitenwand 3 erstreckende Nut 14. Die Nut 14 verläuft dabei durchgehend, das heisst ohne Unterbruch, über die gesamte Länge L der Seitenwand 3. Durch die durchgehende Nut 14 ergeht der Vorteil, dass die Rastlasche 12 ohne seitlichen mechanischen Zwang an der Raststruktur 11 entsprechend einrasten kann.

Die seitliche Führung und Positionierung quer zur Längsseite der Seitenwand 3 wird durch die Führungselemente 7, 9 bereitgestellt, während das Steckverbindermodul 5 in Richtung der Einschubbewegung E durch das Einrasten der Rastlasche 12 in die Nut 14 gesichert wird.

Wenn das Steckverbindermodul 5 mit dem Halterahmen 2 verbunden ist, kommt die Rastlasche 12 auf der Aussenseite 10 des Halterahmens 2 zu liegen und greift in die Nut 14 entsprechend ein. Die Rastlasche 12 umgreift dabei eine hintere Stirnseite 17 der Seitenwand 3 und ragt dann aussenseitig bezüglich des Aufnahmeraums 4 entlang der Seitenwand 3 bis zum Eingriffsort in die Nut 14. Mit anderen Worten gesagt stellt die Rastlasche 12 einen U-förmigen Raum 27 bereit, welcher Teile der Seitenwand 3 umschliesst. Auf der einen Seite dieses U-förmigen Raumes 27 ist dabei die eigentliche Rastlasche 12 und auf der anderen Seite sind die steckverbindermodulseitigen Führungselemente 9 angeordnet.

Pro Steckverbindermodul 5 sind mindestens zwei Rastlaschen 12 angeordnet, wobei die eine Rastlasche 12 mit der Raststruktur 11 der einen Seitenwand 3 und die andere Rastlasche 12 mit der Raststruktur 11 der anderen Seitenwand 3 in den Eingriff kommt. Das heisst, beide Seitenwände 3 stehen mit jeweils je einer Raststruktur 11 des Steckverbindermodul 5 in Verbindung. Durch dieses zweiseitige und bezüglich des Aufnahmeraums 4 symmetrische Umgreifen ergeht der Vorteil, dass eine gute Lagerung des Steckverbindermoduls 5 im Aufnahmeraum 4 des Halterahmens 2 geschaffen werden kann.

Die Rastlasche 12 weist vorzugsweise eine Breite auf, welche sich über die gesamte Breite des Steckverbindermoduls 5 erstreckt. Das heisst, bei einem breiten Steckverbindermodul 5 ist die Rastlasche 12 auch breiter als bei einem schmaleren Steckverbindermodul 5. Es ist aber auch möglich, dass die Rastlasche 12 eine schmalere Breite aufweist als das Steckverbindermodul 5 oder mehrteilig ausgebildet ist.

Im Inneren des Steckverbindermodul 5 sind Aufnahmestellen 28 angeordnet, in welchen die Funktionselemente 13 gelagert sind. Diese Aufnahmestellen 28 können beliebig ausgeformt sein und sind im Wesentlichen von der Gestalt des Funktionselementes 13 abhängig. Typischerweise sind die Aufnahmestellen 28 aber derart ausgebildet, dass das Funktionselement 13 fest, aber dennoch austauschbar, in der Aufnahmestelle 28 des Steckverbindermodul 5 gelagert ist.

Die Aussenseite 8 der Seitenwand 3 weist in dem Bereich, in welchem die Rastlasche 12 zu liegen kommt, einen Vertiefungsbereich 15 auf. Der Vertiefungsbereich 15 erstreckt sich dabei von einer äusseren Seitenfläche 16 der Aussenseite 8 in die Seitenwand 3 hinein. Der Vertiefungsbereich 15 erstreckt sich in der gezeigten Ausführungsform über die gesamte Länge L der Seitenwand 3. Der Vertiefungsbereich 15 und die Rastlasche 12 sind dabei derart ausgebildet, dass die Rastlasche 12 nicht über die äussere Seitenfläche 16 hervorsteht. Besonders bevorzugt ist die Rastlasche 12 bündig mit der äusseren Seitenfläche 16. Im besagten Vertiefungsbereich 15 ist hier zudem die Nut 14 angeordnet, welche dem Vertiefungsbereich 15 noch weiter vertieft.

Weiter weist die Seitenwand 3 an ihrer hinteren Stirnseite 17 mindestens ein erstes Positionierungselement 18 auf. Dieses erste Positionierungselement 18 arbeitet dabei mit mindestens einem am Steckverbindermodul 5 angeordneten zweiten Positionierungselement 19 zusammen. Das erste Positionierungselement 18 ist in der gezeigten Ausführungsform eine Nocke und das zweite Positionierungselement 19 ist eine Aufnahme, in welche sich die Nocke hineinerstreckt. In der gezeigten Ausführungsform ist das Positionierungselement 18 in Längsrichtung L versetzt zum halterahmenseitigen Führungselement 7, und hilft zusätzlich ein Verkippen der Steckverbindermodule zu verhindern.

Das steckverbindermodulseitige Führungselement 9 ist in der gezeigten Ausführungsform als Führungskamm ausgebildet. Das halterahmenseitige Führungselement 7 ist in der gezeigten Ausführungsform als Führungsrille ausgebildet. Der Führungskamm kann dabei in die Führungsrille eingeschoben werden und greift somit in die Führungsrille ein. Alle Führungselemente 7, 9 verlaufen dabei parallel zueinander. Die Führungselemente 7 an einer den beiden Seitenwände 3 können unterschiedlich zu den Führungselementen 7 an der anderen der beiden Seitenwände 3 ausgebildet sein. Hierdurch kann eine Codierung für die Orientierung der Steckverbindermodule 5 bezüglich des Aufnahmeraums 4 bereitgestellt werden. Das heisst, die Steckverbindermodule 5 können nur in einer einzigen Orientierung in den Aufnahmeraum 4 eingesetzt werden.

Der Rasterabstand zwischen den Führungsrillen ist vorzugsweise unter 5 Millimetern, vorzugsweise in einem Bereich von 2 bis 4 Millimetern, insbesondere bei etwa 3.5 Millimeteren. Dies hat den Vorteil, dass ein sehr fein aufgeteilter Rasterabstand bereitstellbar ist, was sich platzsparend auswirkt, da die Module sich feingliedriger positionieren lassen.

Die halterahmenseitigen Führungselemente 7 erstrecken sich über mindestens die Hälfte der Tiefe des Aufnahmeraums 4. Das heisst mit anderen Worten, dass sich die Führungselemente 7 über mindestens die Hälfte der Tiefe T der Seitenwand 3 erstrecken.

Besonders bevorzugt erstrecken sich die halterahmenseitigen Führungselemente 7 auf einer der Seitenwände 3 nur über einen Teilbereich der Tiefe T der Seitenwand 3, während sich die halterahmenseitigen Führungselemente 7 auf der anderen der Seitenwände 3 über die gesamte Tiefe erstrecken. Das Steckverbindermodul 5 kann weiter eine Codierungsfläche 36 aufweisen. Die Codierungsfläche 36 wird in der Figur 2b gezeigt. Die Codierungsfläche 36 ist dabei derart angeordnet, dass beim falschen Einschieben des Steckverbindermoduls 5 in den Aufnahmeraum 4 die Codierungsfläche 36 an den halterahmenseitigen Führungselementen 7, die sich über die gesamte Tiefe erstrecken, ansteht und demnach nicht eingeführt werden kann. In der Schnittdarstellung der Figur 5b wird die korrekte Lage gezeigt, wobei die Codierungsfläche in dem Bereich liegt, in welchem keine halterahmenseitigen Führungselemente 7 vorhanden sind.

In der gezeigten Ausführungsform können die steckverbindermodulseitigen Führungselemente 9 einen Einführbereich 25 und einen Hauptführungsbereich 26 aufweisen. Der Einführbereich 25 ist dabei frontseitig zum Hauptführungsbereich 26 angeordnet. In der gezeigten Ausführungsform ist der Einführbereich 25 als schiefe Ebene ausgebildet. Dabei ist das Spiel zwischen dem Steckverbindermodul 5 und dem Halterahmen 2 im Einführbereich 25 grösser als im Hauptführungsbereich 26. Hierdurch kann das Steckverbindermodul 5 einfacher in den Aufnahmeraum 4 eingesetzt werden.

Das halterahmenseitige Führungselement 7 weist in der gezeigten Ausführungsform keinen Einführbereich 25 auf, sondern umfasst nur den Hauptführungsbereich 26. Das halterahmenseitige Führungselement 7 kann aber auch mit einem Einführbereich 26 ausgestattet sein.

Das mindestens eine Steckverbindermodul 5 weist eine Seitenfläche 20 auf. Der Abstand zwischen der Seitenfläche 20 und den Führungselementen 7, 9 ist dabei vorzugsweise derart, dass zwei benachbarte Steckverbindermodule 5 fast miteinander an den Seitenflächen 20 in Kontakt bringbar sind. Das heisst, es besteht vorzugsweise Spiel zwischen zwei benachbarten Steckverbindermodulen 5 im Halterahmen 2. Das Spiel ist vorzugsweise möglichst klein gehalten

Die Querwände 21 weisen aussenseitig eine Aufnahme 22 auf. An dieser Aufnahme kann ein Erdungskontaktelement 23 gehalten werden. Das Erdungskontaktelement 23 ist vorzugsweise aus einem elektrisch leitenden Material und kann als Kontakt verwendet werden. Die Erdungskontaktelement 23 von zwei zusammenzusteckenden Steckverbindern 1 werden miteinander elektrisch verbunden.

Weiter ist hier an der Querwand 21 jeweils eine Führungsstruktur 32 angeordnet. Die Führungsstruktur 32 führt zwei zusammenzusteckende Steckverbinder 1 entlang der Steckbewegung S. Die Führungsstruktur 32 kann, wie in der Figur 3 gezeigt, bei einem der Steckverbinder 1 als Führungslasche 33 und am anderen der Steckverbinder 1 als Führungsöffnung 34 ausgebildet sein. Die Führungslasche 33 kann dabei in die Führungsöffnung 34 eingeführt werden. Vorzugsweise weisen die Führungslasche 33 und die Führungsöffnung 34 Codierungselemente auf. Diese Codierungselemente tragen das Bezugszeichen 37 und 38. Das Codierungselement 37 ist beispielsweise eine Nut 37 und das Codierungselement 38 ist beispielsweise eine in die Nut eingreifende Feder 38, so wie in der Figur 3 gezeigt. Die gestrichelte Linie in der Figur 3 symbolisiert die Zusammenwirkung.

In der Figur 3 wird ein modularer Steckverbinder nach obiger Beschreibung gezeigt. Sämtliche Steckplätze sind dabei durch entsprechende Steckverbindermodule 5 mit unterschiedlicher Ausstattung belegt. Jedes der Steckverbindermodule 5 weist dabei eine Kontaktseite K auf, über welche das Funktionselement 13 für einen Steckvorgang mit einem anderen Steckverbinder zugänglich ist.

Die beiden Steckverbinder 1 gemäss der Figur 3 können entlang einer Steckbewegung S miteinander verbunden werden. Dabei werden alle Funktionselemente 13 von allen Steckverbindermodulen 5 miteinander verbunden. Die Kontaktseiten K der beiden Steckverbinder 1 kommen dann im verbunden Zustand miteinander in Kontakt.

Gegenüber der Kontaktseite K weist jedes der Steckverbindermodule 5 eine Anschlussseite A auf. Über diese Anschlussseite A kann das Funktionselement 13 mit einem in den Figuren nicht gezeigten Anschlusselement, wie mit einem Anschlusskabel oder einem Anschlussschlauch, verbunden werden.

In der gezeigten Ausführungsform ist das Steckverbindermodul 5 jeweils mit seiner Kontaktseite K voran in den Aufnahmeraum 4 einsetzbar. Das heisst, das Steckverbindermodul 5 kann in Richtung der Steckbewegung S in den Aufnahmeraum 4 eingesetzt werden. Die Rastlasche 12 steht dabei in der gezeigten Ausführungsform ebenfalls von der Anschlussseite A entsprechend ab.

In der Figur 4 wird der Steckverbinder gemäss der Figur 3 im zusammengesteckten Zustand gezeigt.

Die Figuren 5a und 5b zeigt eine Schnittdarstellung gemäss der Figur 4. In dieser Darstellung kann gut erkannt werden, dass das Steckverbindermodul 5 des oberen Steckverbinders 1 in Steckrichtung S gesehen aus dem Aufnahmeraum 4 hinausragt. Demgegenüber weist das untere Steckverbindermodul 5 zwischen der Seitenwand 3 und dem Steckverbindermodul 5 einen Zwischenraum 29 auf. In den Figuren 5a und 5b wird nun gezeigt, dass der aus dem Aufnahmeraum 4 hinausragende Teil des Steckverbindermoduls 5 des oberen Steckverbinders 1 in den Zwischenraum 29 einragt. Diese Konfiguration ist besonders dann vorteilhaft, wenn die Funktionselemente als Stift-Buchsen-Konfiguration ausgebildet sind. In den Figuren 5a und 5b ist dabei das Funktionselement 13 im oberen Steckverbinder 1 als stiftseitiges Funktionselement 30 ausgebildet und das Funktionselement 13 des unteren Steckverbinders 1 ist als buchsenseitiges Funktionselement 31 ausgebildet. Durch den hinausragenden Bereich 35 des Steckverbindermoduls 5 aus dem Aufnahmeraum 4 hinaus können die Bereiche des stiftseitigen Funktionselementes 13, welche ebenfalls aus dem Aufnahmeraum 4 hinausragen, entsprechend vor mechanischen äusseren Einflüssen geschützt werden. Darüber hinaus wird ein Berührungsschutz beim Steckvorgang bereitgestellt.

In der Figur 6 wird sodann eine Explosionsdarstellung des Steckverbinders gemäss den Figuren 3 bis 5 gezeigt.

In der Figur 7 wird eine weitere Ausführungsform eines Halterahmens 2 gezeigt. Hierbei ist die Länge der Seitenwände 3 kleiner ausgebildet als die Länge der Seitenwände 3 der Ausführungsform gemäss der Figuren 1 bis 6. Andere Längen sind selbstverständlich ebenfalls denkbar.

**BEZUGSZEICHENLISTE**

| | | | |
|---|---|---|---|
| 1 | Steckverbinder | 28 | Aufnahmestelle |
| 2 | Halterahmen | 29 | Zwischenraum |
| 3 | Seitenwand | 30 | stiftseitiges Funktionselement |
| 4 | Aufnahmeraum | 31 | buchsenseitiges Funktionselement |
| 5 | Steckverbindermodul | | |
| 6 | Innenseite | 32 | Führungsstruktur |
| 7 | halterahmenseitiges Führungselement | 33 | Führungslasche |
| | | 34 | Führungsöffnung |
| 8 | Aussenseite | 35 | hinausragender Bereich |
| 9 | steckverbindermodulseitiges Führungselement | 36 | Codierungsfläche |
| | | 37 | Codierungselement |
| 10 | Aussenseite | 38 | Codierungselement |
| 11 | Raststruktur | A | Anschlussseite |
| 12 | Rastlasche | B | Breite |
| 13 | Funktionselement | K | Kontaktseite |
| 14 | Nut | E | Einschubbewegung |
| 15 | Vertiefungsbereich | T | Tiefe |
| 16 | äussere Seitenfläche | S | Steckrichtung |
| 17 | hintere Stirnseite | | |
| 18 | erstes Positionierungselement | L | Länge |
| 19 | zweites Positionierungselement | | |
| 20 | Seitenfläche | | |
| 21 | Querwände | | |
| 22 | Aufnahme | | |
| 23 | Erdungskontaktelement | | |
| 24 | vordere Stirnseite | | |
| 25 | Einführbereich | | |
| 26 | Hauptführungsbereich | | |
| 27 | U-förmiger Raum | | |

## Patentansprüche

1. Modularer Steckverbinder (1) umfassend
einen Halterahmen (2) mit zwei parallel zueinander verlaufenden Seitenwänden (3), die einen Aufnahmeraum (4) seitlich begrenzen, und
mindestens ein Steckverbindermodul (5), das in den Aufnahmeraum (4) einsetzbar ist,
wobei die Seitenwände (3) an den dem Aufnahmeraum (4) zugewandten Innenseiten (6) eine Vielzahl von halterahmenseitigen Führungselementen (7) aufweisen und das mindestens eine Steckverbindermodul (5) an dessen Aussenseite (8) mindestens ein steckverbindermodulseitiges Führungselement (9) aufweist, wobei das mindestens eine steckverbindermodulseitige Führungselement (9) in die halterahmenseitigen Führungselemente (7) einsteckbar ist derart, dass das Steckverbindermodul (5) im Aufnahmeraum (4) positionsgenau gelagert ist,
wobei die Seitenwände (3) an deren Aussenseiten (10) eine Raststruktur (11) aufweisen und das Steckverbindermodul (5) mindestens eine Rastlasche (12) aufweist, die ausserhalb des Aufnahmeraums (4) in die Raststruktur (11) eingreift,
und
wobei das mindestens eine Steckverbindermodul (5) mindestens ein Funktionselement (13), wie ein elektrisches Funktionselement oder ein optisches Funktionselement oder ein fluidisches Funktionselement umfasst, mit welchem Funktionselement (13) im zusammengesteckten Zustand mit einem Funktionselement eines Steckverbindermodul (5) eines weiteren Steckverbinders ein funktionaler Kontakt herstellbar ist,
**dadurch gekennzeichnet, dass** die Seitenwände (3) an ihrer hinteren Stirnseite (17), ein erstes bzw. mindestens ein erstes Positionierungselement (18) aufweisen, welches mit einem bzw. mindestens einem am Steckverbindermodul (5) angeordneten zweiten Positionierungselement (19), zusammenarbeitet.

2. Modularer Steckverbinder (1) nach einem der vorhergehenden Ansprüche, **dadurch gekennzeichnet, dass** die Raststruktur (11) an der Aussenseite (8) eine sich vollständig über die gesamte Länge (L) der Seitenwand (3) erstreckende Nut (14) ist.

3. Modularer Steckverbinder (1) nach einem der vorhergehenden Ansprüche, **dadurch gekennzeichnet, dass** die Rastlasche (12) des Steckverbindermoduls (5) im mit dem Halterahmen (2) verbundenen Zustand auf der Aussenseite (8) des Halterahmens (2) zu liegen kommt.

4. Modularer Steckverbinder (1) nach einem der vorhergehenden Ansprüche, **dadurch gekennzeichnet, dass** pro Steckverbindermodul (5) zwei Rastlaschen (12) angeordnet sind, wobei die eine Rastlasche (12) mit der Raststruktur (11) der einen Seitenwand (3) und die andere Rastlasche (12) mit der Raststruktur (11) der anderen Seitenwand (3) in den Eingriff kommt.

5. Modularer Steckverbinder (1) nach einem der vorhergehenden Ansprüche, **dadurch gekennzeichnet, dass** die Rastlasche (12) eine Breite aufweist, welche sich im Wesentlichen bis über die gesamte Breite des Steckverbindermoduls (5) erstreckt.

6. Modularer Steckverbinder (1) nach einem der vorhergehenden Ansprüche, **dadurch gekennzeichnet, dass** die Aussenseite (8) der Seitenwand (3) in dem Bereich, in welchem die Rastlasche (12) zu liegen kommt, einen Vertiefungsbereich (15) aufweist, welcher sich von einer äusseren Seitenfläche (16) der Aussenseite (8) in die Seitenwand (3) hineinerstreckt, wobei der Vertiefungsbereich (15) und die Rastlasche (12) derart ausgebildet sind, dass die Rastlasche (12) im Wesentlichen nicht über die äussere Seitenfläche (16) hervorsteht, insbesondere dass die Rastlasche (12) im Wesentlichen bündig mit der äusseren Seitenfläche (16) ist.

7. Modularer Steckverbinder (1) nach einem der vorhergehenden Ansprüche, **dadurch gekennzeichnet, dass** das erste Positionierungselement (18) eine Nocke ist und dass das zweite Positionierungselement (19) eine Aufnahme ist, in welche die Nocke eingreift; oder dass das zweite Positionierungselement (19) eine Nocke ist und dass das erste Positionierungselement (18) eine Aufnahme ist, in welche die Nocke eingreift.

8. Modularer Steckverbinder (1) nach einem der vorhergehenden Ansprüche, **dadurch gekennzeichnet,**
**dass** das steckverbindermodulseitige Führungselement (9) mindestens ein Führungskamm ist und dass das halterahmenseitige Führungselement (7) mindestens eine Führungsrille ist, wobei der mindestens ein Führungskamm in die mindestens eine Führungsrille eingreift; und/oder
**dass** die Führungselemente (7) an einer der beiden Seitenwände (3) unterschiedlich zu den Führungselementen (7) an der anderen der beiden Seitenwände (3) ausgebildet sind, derart, dass eine Codierung für die Orientierung der Steckverbindermodule (5) erreicht werden kann; und/oder
**dass** die Führungselemente (7) sich über mindestens die Hälfte der Tiefe (T) des Aufnahmeraums (4) erstrecken; und/oder
**dass** die Führungselemente (7, 9) einen Einführbereich (25) und einen Hauptführungsbereich (26) aufweisen, wobei das Spiel zwischen dem Steckverbindermodul (5) und dem Halterahmen (2) im Einführbereich (25) grösser ist als im Hauptführungsbereich (26).

9. Modularer Steckverbinder (1) nach einem der vorhergehenden Ansprüche, **dadurch gekennzeichnet, dass** das mindestens eine Steckverbindermodul (5) eine Seitenfläche (20) aufweist, wobei der Abstand zwischen der Seitenfläche (20) und den Führungselementen (7, 9) derart ausgebildet ist, dass zwei benachbarte Steckverbindermodule (5) miteinander an den Seitenflächen (20) in Kontakt bringbar sind.

10. Modularer Steckverbinder (1) nach einem der vorhergehenden Ansprüche, **dadurch gekennzeichnet, dass** der Halterahmen (2) über zwei Querwände (21) verfügt, welche jeweils endseitig an den Seitenwänden (3) angeordnet sind und die Seitenwände (3) verbinden, wobei die Seitenwände (3) und die Querwände (21) vorzugsweise einstückig ausgebildet sind.

11. Modularer Steckverbinder nach einem der vorhergehenden Ansprüche, **dadurch gekennzeichnet, dass** der Halterahmen (2) eine Führungsstruktur (32) aufweist, mit welcher zwei Halterahmen (2) bei der Steckbewegung geführt werden, wobei die Führungsstruktur vorzugsweise über Codierungselemente (37, 38) verfügen.

12. Modularer Steckverbinder (1) nach einem der vorhergehenden Ansprüche, **dadurch gekennzeichnet, dass** das mindestens eine Steckverbindermodul (5) eine Kontaktseite (K) aufweist, über welche das Funktionselement (13) für einen Steckvorgang mit einem anderen Steckverbinder zugänglich ist und dass das Steckverbindermodul (5) eine Anschlussseite (A) aufweist, über welche das Funktionselement (13) mit einem Anschlusselement, wie einem Anschlusskabel oder einem Anschlussschlauch verbindbar ist, wobei das Steckverbindermodul (5) mit seiner Kontaktseite (K) voran in den Aufnahmeraum (4) einsetzbar ist.

13. Modularer Steckverbinder (1) nach Anspruch 12, **dadurch gekennzeichnet, dass** die Rastlasche (12) von der Anschlussseite (A) absteht.

14. Modularer Steckverbinder (1) nach einem der vorhergehenden Ansprüche, **dadurch gekennzeichnet, dass** die Seitenwände (3) eine vordere Stirnseite (24) und eine hintere Stirnseite (17) aufweisen, wobei die Rastlasche (12) sich über die hintere Stirnseite (17) erstreckt und wobei die vordere Stirnseite (24) im mit einem weiteren Steckverbinder (1) verbundenen Zustand zur vorderen Stirnseite (24) des weiteren Steckverbinders (1) orientierbar ist.

15. Modularer Steckverbinder (1) nach einem der vorhergehenden Ansprüche, **dadurch gekennzeichnet,**
**dass** das Steckerverbindermodul (5) in Steckrichtung (S) gesehen mit einem hinausragenden Bereich (35) aus dem Aufnahmeraum (4) hinausragt; und/oder
**dass** das Steckverbindermodul (5) derart ausgebildet ist, dass zwischen der Seitenwand (3) und dem Steckverbindermodul (5) ein Zwischenraum (29) entsteht, in welchen ein hinausragender Bereich eines Steckverbindermodul (5) einragen kann.

## Claims

1. A modular connector (1) comprising a retaining frame (2) having two side walls (3) running parallel to each other which laterally define a receiving space (4), and
at least one plug connector module (5) which can be inserted into the receiving space (4),
wherein the side walls (3) have a plurality of guide elements (7) on the inside (6) facing the receiving space (4) on the retaining frame side, and the at least one plug connector module (5) has on its outside (8) at least one guide element (9) on the plug connector module side, wherein the at least one guide element (9) on the plug connector module side can be inserted into the guide elements (7) on the retaining frame in such a way that the plug connector module (5) is precisely positioned in the receiving space (4),
wherein the side walls (3) have a latching structure (11) on their outer sides (10) and the plug connector module (5) has at least one latching tab (12) which engages in the latching structure (11) outside the receiving space (4), and
wherein the at least one plug connector module (5) has at least one functional element (13), such as an electrical functional element or an optical functional element or a fluidic functional element, with which functional element (13) a functional contact can be established in the plugged-in state with a functional element of a plug connector module (5) of a further plug connector,
**characterized in that** the side walls (3) have, on their rear end side (17), a first or at least one first positioning element (18), which interacts with a or at least one second positioning element (19) arranged on the plug connector module (5).

2. The modular connector (1) according to any one of the preceding claims, **characterized in that** the latching structure (11) on the outer side (8) is a groove (14) extending completely over the entire length (L) of the side wall (3).

3. The modular connector (1) according to any one of the preceding claims, **characterized in that** the latching tab (12) of the plug connector module (5) lies on the outer side (8) of the retaining frame (2) in the connected state with the retaining frame (2).

4. The modular connector (1) according to any one of the preceding claims, **characterized in that** two latching tabs (12) are arranged per plug connector module (5), with one latching tab (12) engaging with the latching structure (11) of one side wall (3) and the other latching tab (12) engaging with the latching structure (11) of the other side wall (3).

5. The modular connector (1) according to any one of the preceding claims, **characterized in that** the latching tab (12) has a width which extends substantially over the entire width of the plug connector module (5).

6. The modular connector (1) according to any one of the preceding claims, **characterized in that** the outer side (8) of the side wall (3) has, in the region in which the latching tab (12) comes to rest, a recessed area (15) which extends from an outer side face (16) of the outer side (8) into the side wall (3), wherein the recessed area (15) and the latching tab (12) are configured such that the latching tab (12) does not project substantially beyond the outer side face (16), in particular such that the latching tab (12) is substantially flush with the outer side face (16).

7. The modular connector (1) according to any one of the preceding claims, **characterized in that** the first positioning element (18) is a cam and that the second positioning element (19) is a receptacle in which the cam engages; or **in that** the second positioning element (19) is a cam and that the first positioning element (18) is a receptacle in which the cam engages.

8. The modular connector (1) according to any one of the preceding claims, **characterized in that** the guide element (9) on the plug connector module side is at least one guide comb and that the guide element (7) on the retaining frame side is at least one guide groove, wherein the at least one guide comb engages in the at least one guide groove; and/or
that the guide elements (7) on one of the two side walls (3) are designed differently from the guide elements (7) on the other of the two side walls (3), such that a coding for the orientation of the plug connector modules (5) can be achieved; and/or
that the guide elements (7) extend over at least half the depth (T) of the receiving space (4); and/or
that the guide elements (7, 9) have an insertion region (25) and a main guide region (26), the play between the plug connector module (5) and the retaining frame (2) being greater in the insertion region (25) than in the main guide region (26).

9. The modular connector (1) according to any one of the preceding claims, **characterized in that** the at least one plug connector module (5) has a side face (20), the distance between the side face (20) and the guide elements (7, 9) being designed such that two adjacent plug connector modules (5) can be brought into contact with one another at the side faces (20).

10. The modular connector (1) according to any one of the preceding claims, **characterized in that** the retaining frame (2) has two transverse walls (21) which are each arranged at the end sides on the side walls (3) and connect the side walls (3), the side walls (3) and the transverse walls (21) preferably being designed in one piece.

11. The modular connector (1) according to any one of the preceding claims, **characterized in that** the retaining frame (2) has a guide structure (32) by means of which two retaining frames (2) are guided during the plugging movement, the guide structure preferably having coding elements (37, 38).

12. The modular connector (1) according to any one of the preceding claims, **characterized in that** the at least one plug connector module (5) has a contact side (K) via which the functional element (13) is accessible for a plugging operation to another plug connector, and that the plug connector module (5) has a connection side (A) via which the functional element (13) can be connected to a connection element, such as a connection cable or a connection tube, wherein the plug connector module (5) can be inserted into the receiving space (4) with its contact side (K) facing forward.

13. The modular connector (1) according to claim 12, **characterized in that** the latching tab (12) projects from the connection side (A).

14. The modular connector (1) according to any one of the preceding claims, **characterized in that** the side walls (3) have a front end side (24) and a rear end side (17), wherein the latching tab (12) extends beyond the rear end side (17) and wherein the front end side (24) being orientable in the connected state with another connector (1) to the front end side (24) of the other connector (1).

15. The modular connector (1) according to any one of the preceding claims, **characterized in that** the plug connector module (5), as viewed in the plugging direction (S), has a region (35) which projects out of the receiving space (4); and/or
**in that** the plug connector module (5) is designed such that an intermediate space (29) is formed between the side wall (3) and the plug connector module (5), into which intermediate space a protruding region of a plug connector module (5) can project.

## Revendications

1. Connecteur modulaire (1) comprenant
un cadre de support (2) avec deux parois latérales (3) parallèles entre elles, qui délimitent latéralement un espace de réception (4), et
au moins un module de connecteur (5) qui peut être inséré dans l'espace de réception (4),
les parois latérales (3) présentant sur les côtés intérieurs (6) tournés vers l'espace de réception (4) une pluralité d'éléments de guidage (7) côté cadre de support et l'au moins un module de connecteur (5) présentant sur son côté extérieur (8) au moins un élément de guidage (9) côté module de connecteur, l'au moins un élément de guidage (9) côté module de connecteur pouvant être enfiché dans les éléments de guidage (7) côté cadre de support de telle sorte que le module de connecteur (5) soit logé en position exacte dans l'espace de réception (4),
les parois latérales (3) présentant sur leurs côtés extérieurs (10) une structure d'encliquetage (11) et le module de connecteur (5) présentant au moins une languette d'encliquetage (12) qui s'engage dans la structure d'encliquetage (11) en dehors de l'espace de réception (4),
et
l'au moins un module de connecteur (5) comprenant au moins un élément fonctionnel (13), tel qu'un élément fonctionnel électrique ou un élément fonctionnel optique ou un élément fonctionnel fluidique, avec lequel élément fonctionnel (13), à l'état enfiché, un contact fonctionnel peut être établi avec un élément fonctionnel d'un module de connecteur (5) d'un autre connecteur,
**caractérisé en ce que** les parois latérales (3) présentent sur leur face frontale arrière (17) un premier ou au moins un premier élément de positionnement (18) qui coopère avec un ou au moins un deuxième élément de positionnement (19) disposé sur le module de connecteur (5).

2. Connecteur modulaire (1) selon l'une quelconque des revendications précédentes, **caractérisé en ce que** la structure d'encliquetage (11) sur le côté extérieur (8) est une rainure (14) s'étendant entièrement sur toute la longueur (L) de la paroi latérale (3).

3. Connecteur modulaire (1) selon l'une quelconque des revendications précédentes, **caractérisé en ce que** la languette d'encliquetage (12) du module de connecteur (5) vient se placer sur le côté extérieur (8) du cadre de support (2) à l'état relié au cadre de support (2).

4. Connecteur modulaire (1) selon l'une quelconque des revendications précédentes, **caractérisé en ce que** deux languettes d'encliquetage (12) sont disposées par module de connecteur (5), l'une des languettes d'encliquetage (12) venant en prise avec la structure d'encliquetage (11) d'une paroi latérale (3) et l'autre languette d'encliquetage (12) venant en prise avec la structure d'encliquetage (11) de l'autre paroi latérale (3).

5. Connecteur modulaire (1) selon l'une quelconque des revendications précédentes, **caractérisé en ce que** la languette d'encliquetage (12) présente une largeur qui s'étend sensiblement jusqu'à la totalité de la largeur du module de connecteur (5).

6. Connecteur modulaire (1) selon l'une quelconque des revendications précédentes, **caractérisé en ce que** le côté extérieur (8) de la paroi latérale (3) présente, dans la zone dans laquelle la languette d'encliquetage (12) vient se placer, une zone en creux (15) qui s'étend dans la paroi latérale (3) depuis une surface latérale extérieure (16) du côté extérieur (8), la zone en creux (15) et la languette d'encliquetage (12) étant conçues de telle sorte que la languette d'encliquetage (12) ne dépasse sensiblement pas de la surface latérale extérieure (16), en particulier que la languette d'encliquetage (12) soit sensiblement à fleur de la surface latérale extérieure (16).

7. Connecteur modulaire (1) selon l'une quelconque des revendications précédentes, **caractérisé en ce que** le premier élément de positionnement (18) est une saillie et **en ce que** le deuxième élément de positionnement (19) est un logement dans lequel la saillie s'engage ; ou **en ce que** le deuxième élément de positionnement (19) est une saillie et **en ce que** le premier élément de positionnement (18) est un logement dans lequel la saillie s'engage.

8. Connecteur modulaire (1) selon l'une quelconque des revendications précédentes, **caractérisé**
**en ce que** l'élément de guidage (9) côté module de connecteur est au moins un peigne de guidage et en ce que l'élément de guidage (7) côté cadre de support est au moins une rainure de guidage, l'au moins un peigne de guidage s'engageant dans l'au moins une rainure de guidage ; et/ou
**en ce que** les éléments de guidage (7) sur l'une des deux parois latérales (3) sont réalisés différemment des éléments de guidage (7) sur l'autre des deux parois latérales (3), de telle sorte qu'un codage pour l'orientation des modules de connecteurs (5) peut être obtenu ; et/ou
**en ce que** les éléments de guidage (7) s'étendent sur au moins la moitié de la profondeur (T) de l'espace de réception (4) ; et/ou
**en ce que** les éléments de guidage (7, 9) présentent une zone d'introduction (25) et une zone de guidage principale (26), le jeu entre le module de connecteur (5) et le cadre de support (2) étant plus grand dans la zone d'introduction (25) que dans la zone de guidage principale (26).

9. Connecteur modulaire (1) selon l'une quelconque des revendications précédentes, **caractérisé en ce que** l'au moins un module de connecteur (5) présente une surface latérale (20), la distance entre la surface latérale (20) et les éléments de guidage (7, 9) étant telle que deux modules de connecteur (5) voisins puissent être mis en contact l'un avec l'autre sur les surfaces latérales (20).

10. Connecteur modulaire (1) selon l'une quelconque des revendications précédentes, **caractérisé en ce que** le cadre de support (2) dispose de deux parois transversales (21) qui sont disposées chacune à une extrémité des parois latérales (3) et relient les parois latérales (3), les parois latérales (3) et les parois transversales (21) étant de préférence formées d'une seule pièce.

11. Connecteur modulaire selon l'une quelconque des revendications précédentes, **caractérisé en ce que** le cadre de support (2) présente une structure de guidage (32) avec laquelle deux cadres de support (2) sont guidés lors du mouvement d'enfichage, la structure de guidage disposant de préférence d'éléments de codage (37, 38).

12. Connecteur modulaire (1) selon l'une quelconque des revendications précédentes, **caractérisé en ce que** l'au moins un module de connecteur (5) présente un côté de contact (K) par lequel l'élément fonctionnel (13) est accessible pour une opération d'enfichage avec un autre connecteur et **en ce que** le module de connecteur (5) présente un côté de raccordement (A), par lequel l'élément fonctionnel (13) peut être relié à un élément de raccordement, tel qu'un câble de raccordement ou un tuyau de raccordement, le module de connecteur (5) pouvant être inséré avec son côté de contact (K) en avant dans l'espace de réception (4).

13. Connecteur modulaire (1) selon la revendication 12, **caractérisé en ce que** la languette d'encliquetage (12) fait saillie du côté de raccordement (A).

14. Connecteur modulaire (1) selon l'une quelconque des revendications précédentes, **caractérisé en ce que** les parois latérales (3) présentent une face frontale avant (24) et une face frontale arrière (17), la languette d'encliquetage (12) s'étendant sur la face frontale arrière (17) et la face frontale avant (24) pouvant être orientée vers la face frontale avant (24) de l'autre connecteur (1) à l'état connecté à un autre connecteur (1).

15. Connecteur modulaire (1) selon l'une quelconque des revendications précédentes, **caractérisé**
**en ce que** le module de connecteur (5), vu dans le sens d'enfichage (S), dépasse de l'espace de réception (4) par une zone en saillie (35) ; et/ou
**en ce que** le module de connecteur (5) est réalisé de telle sorte qu'il se forme entre la paroi latérale (3) et le module de connecteur (5) un espace intermédiaire (29) dans lequel peut pénétrer une zone en saillie d'un module de connecteur (5).
